# FASCICULE DE BREVET EUROPEEN

(11) **EP 1 314 365 B1**
(45) Date de publication et mention de la délivrance du brevet: **19.07.2006**
(21) Numéro de dépôt: 02023507.3
(22) Date de dépôt: 22.10.2002
(51) Int. Cl.: A41D 17/00, A43B 23/26, A43B 23/02, A43C 7/02

(54) **Chaussure munie d'une guêtre**
Schuhwerk mit Gamasche
Shoe with gaiter

(30) Priorité: 21.11.2001 FR 0115211
(43) Date de publication de la demande: 28.05.2003
(73) Titulaire: Salomon S.A., 74370 Metz-Tessy (FR)
(72) Inventeur: Challe, Jean-Michel, 74150 Rumilly (FR)

(56) Documents cités:
- FR-A- 2 657 755
- US-A- 1 844 997
- US-A- 4 542 597
- US-A- 4 856 207
- US-A1- 2001 025 434

## Description

La présente invention a pour objet une chaussure munie d'une guêtre pour fournir une protection vis à vis de la pénétration de sable, cailloux et objets divers.

Il est connu de munir les chaussures de guêtres pour une protection contre le froid ou pour l'étanchéité. Une solution classique est le port de guêtres distinctes de la chaussure, c'est-à-dire amovibles, qui viennent recouvrir plus ou moins bien la partie supérieure de la chaussure et entourer au moins partiellement le bas de jambe du porteur.

Une autre solution proposée consiste à rapporter extérieurement sur l'arrière de la tige de la chaussure, par exemple par couture, une guêtre souple qui peut le cas échéant, lorsqu'elle n'est pas utilisée, être abritée dans une poche prévue à cet effet sur l'arrière de la tige.

Il est connu par le US 6 148 544 de munir une chaussure à tige basse d'une guêtre étanche, de forme tubulaire, cousue le long du bord supérieur de ladite tige et se prolongeant le long de la zone de laçage en remplaçant la languette habituelle.

Cette construction confère une bonne étanchéité à la chaussure vis à vis de l'eau et évite de faire une languette distincte. Elle est cependant moins confortable. De plus, le matériau étanche constituant la guêtre n'est pas extensible de sorte que la guêtre a une forme tubulaire assez large pour permettre la mise en place du pied à l'intérieur de la chaussure, et doit donc être munie à son extrémité supérieure d'un système de serrage à cordon et bloqueur. Or, de tels systèmes de fermeture non élastiques ne sont pas très efficaces pour éviter la pénétration de petits cailloux, sables à l'intérieur de la chaussure.

Le but de la présente invention est de remédier à ces inconvénients et de fournir une chaussure munie d'une guêtre, qui soit complètement étanche à toute pénétration de cailloux, sable,... etc., et puisse notamment être utilisée comme chaussure de course dans des environnements naturels agressifs.

Ce but est atteint dans la chaussure selon l'invention par le fait qu'elle comprend une tige munie d'une zone de laçage et une guêtre fixée au bord supérieur de la tige. La guêtre est en un matériau extensible et est fixée le long du bord supérieur de la languette de la tige.

De toute façon, l'invention sera mieux comprise et d'autres caractéristiques de celle-ci seront mises en évidence à l'aide de la description qui suit en référence au dessin schématique annexé, dans lequel :
- la figure 1 est une vue en perspective d'une chaussure selon l'invention,
- la figure 2 est à échelle agrandie, une vue de détail de la figure 1,
- la figure 3 est une vue de côté partielle de la figure 2,
- la figure 4 est une vue en coupe selon IV-IV de la figure 2.

Ainsi que le montre plus particulièrement la figure 1, la chaussure 1 selon l'invention se compose d'une tige 10, fixée sur une semelle 2 et munie d'une guêtre 20.

Dans cet exemple de réalisation, la tige 10 est une tige basse, mais elle pourrait également être haute ou mi-haute. La tige 10 comporte un bord supérieur 11 destiné à permettre l'introduction du pied d'un utilisateur et une zone de laçage 12 s'étendant sensiblement selon la direction longitudinale de la chaussure sur le dessus de la tige entre l'extrémité avant 3 de la chaussure et le bord supérieur 11 de celle-ci.

La zone de laçage 12 est munie de passants 13, disposés le long d'une ouverture 15, et recevant un lacet ou similaire 14 pour le serrage de la chaussure autour du pied. En-dessous de la zone de laçage 12 est disposée, de façon connue en soi, une languette 16 destinée à répartir la pression issue du serrage et à fournir le confort nécessaire au pied de l'utilisateur. Cette languette 16 est fixée à son extrémité avant 16a à l'extrémité avant de la zone de laçage 12.

Entre la languette 16 et la tige 10 est par ailleurs fixé un gousset 18 en matériau élastique qui ferme complètement l'ouverture de la zone de laçage 12 et empêche ainsi toute pénétration intempestive de cailloux, sable, débris à l'intérieur de la chaussure.

Bien entendu d'autres moyens d'étanchéité aux éléments extérieurs peuvent être prévus tels que des soufflets reliant latéralement la languette 16 à la tige.

La construction avec un gousset élastique 18 est préférée pour des applications très "dures", c'est-à-dire dans des environnements très agressifs car elle empêche, en combinaison avec la guêtre 20, réellement toute pénétration de corps étranger à l'intérieur de la chaussure.

Dans le cas présent, le gousset 18 est disposé en-dessous des passants 13 / lacet 14, mais il pourrait également être prévu au-dessus. La guêtre 20 est constituée d'un matériau extensible, c'est-à-dire élastique selon deux directions, tel que du lycra.

Comme le montent plus particulièrement les figures 3 et 4, elle est fixée le long du bord supérieur de la tige 11 par une couture 21 et le long du bord supérieur de la languette 16 par une couture 22. Ces coutures 21, 22 peuvent être des coutures simples comme représentées ou des coutures jointées, retournées pour un meilleur effet esthétique.

La guêtre 20 est de préférence fixée à l'intérieur de la tige de façon à être le plus près possible de la cheville de l'utilisateur et fournir ainsi des sensations de proprioception en plus de la fonction étanchéité. La guêtre est par ailleurs munie d'une ouverture 23 sensiblement verticale depuis le bord supérieur 11 de la tige jusqu'au bord supérieur 25 de ladite guêtre, de façon à faciliter la mise en place du pied à l'intérieur de la chaussure.

En fonction de l'extensibilité du matériau choisi pour la guêtre, cette ouverture 23 pourrait éventuellement être supprimée, cependant comme la guêtre 20 doit être très proche de la cheville de l'utilisateur, une telle ouverture 23 est en principe préférable. L'ouverture 23 peut également être disposée différemment par exemple en oblique pour une adaptation au pied et une fermeture optimale. Cette ouverture 23 est de préférence munie sur chacun de ses bords de moyens auto-agrippants 24 pour une fermeture optimale de la guêtre 20.

Bien entendu d'autres moyens de fermeture peuvent également être prévus.

La guêtre 20 a une forme sensiblement tubulaire dont le volume correspond sensiblement au volume de la cheville devant être reçue. Sa forme est également prévue pour être le plus près possible de la cheville.

Dans tous les cas, le bord supérieur 25 de la guêtre est conçu de façon à avoir un périmètre inférieur à celui de la cheville devant être reçue et est muni d'un élastique 26 pour garantir une parfaite étanchéité de la guêtre vis à vis de la pénétration de tout objet extérieur.

Selon un mode de représentation préféré, la languette 16 est munie à son extrémité supérieure d'une poche 19 en matériau élastique destinée à recevoir et loger l'extrémité du lacet 14. Dans le cas où un bloqueur 30 est associé au lacet 14, la poche 19 aura un volume et/ou une déformabilité suffisante pour loger également le bloqueur 30 associé.

La chaussure selon l'invention ainsi obtenue présente alors toutes les garanties de résistance à la pénétration d'objets étrangers et de rangement des lacets, et peut être utilisées dans des courses en terrains très accidentés et montagneux tels que les raids aventure.

## Revendications

1. Chaussure comprenant une tige (11) munie d'une zone de laçage (12), une languette (16) située en-dessous de la zone de laçage et une guêtre fixée au bord supérieur (11) de la tige, **caractérisée en ce que** la guêtre est en matériau extensible, et **en ce qu'**elle est fixée le long du bord supérieur de la languette (16) de la tige.

2. Chaussure selon la revendication 1, **caractérisée en ce que** la guêtre est en matériau extensible élastiquement selon deux directions.

3. Chaussure selon l'une quelconque des revendications 1 ou 2, **caractérisée en ce qu**'un gousset (18) en matériau élastique est fixé entre la languette (16) et la tige (10) de façon à fermer complètement l'ouverture de la zone de laçage (12).

4. Chaussure selon l'une quelconque des revendications 1 à 3, **caractérisée en ce que** la guêtre a une forme sensiblement tubulaire dont le volume correspond sensiblement au volume de la cheville devant être reçue.

5. Chaussure selon l'une quelconque des revendications 1 à 4, **caractérisée en ce que** la guêtre à un bord supérieur (25) dont le périmètre est inférieur à celui de la cheville devant être reçue.

6. Chaussure selon l'une quelconque des revendications 1 à 5, **caractérisée en ce que** le bord supérieur (25) de la guêtre est muni d'un élastique (26).

7. Chaussure selon l'une quelconque des revendications 1 à 6, **caractérisée en ce que** la guêtre est fixée côté intérieur de la tige.

8. Chaussure selon l'une quelconque des revendications 1 à 7, **caractérisée en ce que** la languette (16) est munie à son extrémité supérieure d'une poche extensible (19) pour le rangement du système de laçage (14).

9. Chaussure selon l'une quelconque des revendications 1 à 8, **caractérisée en ce que** la guêtre comporte une ouverture verticale (23) munie de moyens de fermeture de type auto agrippants (24).

## Claims

1. Boot comprising an upper (11) equipped with a lacing zone (12), a tongue (16) located under the lacing zone and a gaiter fixed along the upper edge (11) of the upper, **characterized in that** the gaiter is made of an extensible material, and **in that** it is fixed along the upper edge of the tongue of the upper.

2. Boot according to claim 1, **characterized in that** the gaiter is made of an elastically extensible material along two directions.

3. Boot according to any of claims 1 or 2, **characterized in that** one gusset (18) made of elastic material is fixed between the tongue (16) and the upper (10) so as to completely close the opening of the lacing zone (12).

4. Boot according to any of claims 1 to 3, **characterized in that** the gaiter has a substantially tubular shape, the volume of which substantially corresponds to the volume of the ankle to be inserted.

5. Boot according to any of claims 1 to 4, **characterized in that** the gaiter has an upper edge (25) the perimeter of which is smaller than that of the ankle's to be inserted.

6. Boot according to any of claims 1 to 5, **characterized in that** the upper edge (25) of the gaiter is equipped with a rubber band (26).

7. Boot according to any of claims 1 to 6, **characterized in that** the gaiter is fixed on the inside of the upper.

8. Boot according to any of claims 1 to 7, **characterized in that** the tongue (16) is equipped at its upper edge with an extensible pocket (19) for storing the lacing system (14).

9. Boot according to any of claims 1 to 8, **characterized in that** the gaiter comprises a vertical opening (23) equipped with closure means of the self-gripping type (24).

## Patentansprüche

1. Schuh mit einem Schaft (11), der mit einer Schnürungszone (12) ausgestattet ist, eine Lasche (16), welche unterhalb der Schnürungszone angeordnet ist, und eine Gamasche, die entlang dem oberen Rand (11) des Schaftes befestigt ist, **dadurch gekennzeichnet dass** die Gamasche aus einem dehnbaren Material ist, und das die Gamasche entlang dem oberen Rand der Lasche fixiert ist.

2. Schuh nach Anspruch 1, **dadurch gekennzeichnet, dass** die Gamasche aus einem in zwei Richtungen elastisch dehnbaren Material ist.

3. Schuh nach irgendeinem der Ansprüche 1 oder 2, **dadurch gekennzeichnet, dass** ein Einsatzstück (18) aus elastischem Material zwischen der Lasche (16) und dem Schaft (10) derart befestigt ist, um vollständig die Öffnung der Schnürungszone (12) zu schließen.

4. Schuh nach irgendeinem der Ansprüche 1 bis 3, **dadurch gekennzeichnet, dass** die Gamasche eine im Wesentlichen röhrenförmige Form aufweist, deren Volumen im Wesentlichen dem Volumen des Knöchels entspricht, der aufgenommen werden muss.

5. Schuh nach irgendeinem der Ansprüche 1 bis 4, **dadurch gekennzeichnet, dass** die Gamasche einen oberen Rand (25) aufweist, dessen Umfang geringer als derjenige des Knöchels ist, welcher aufgenommen werden muss.

6. Schuh nach irgendeinem der Ansprüche 1 bis 5, **dadurch gekennzeichnet, dass** der obere Rand 25 der Gamasche mit einem Gummiband (26) versehen ist.

7. Schuh nach irgendeinem der Ansprüche 1 bis 6, **dadurch gekennzeichnet, dass** die Gamasche an der Innenseite des Schaftes befestigt ist.

8. Schuh nach irgendeinem der Ansprüche 1 bis 7, **dadurch gekennzeichnet, dass** die Zunge (16) an ihrem oberen Ende mit einer dehnbaren Tasche (19) für das Verstauen des Schnürungssystems (14) versehen ist.

9. Schuh nach irgendeinem der Ansprüche 1 bis 8, **dadurch gekennzeichnet, dass** die Gamasche eine vertikale Öffnung (23) aufweist, die mit Verschlussmitteln vom selbst-haftenden Typ (24) versehen ist.
